# DEMANDE DE BREVET EUROPEEN

(11) **EP 4 748 773 A1**
(43) Date de publication de la demande: **27.05.2026**
(21) Numéro de dépôt: 25218241.5
(22) Date de dépôt: 25.11.2025
(51) Int. Cl.: B66C 1/62

(54) **DISPOSITIF SÉCURISÉ DE MANUTENTION DE MODULES, NOTAMMENT DANS UN VÉHICULE**

(30) Priorité: 26.11.2024 FR 2412986
(71) Demandeur: NAVAL Group, 75015 Paris (FR)
(72) Inventeur: ARRIGNON, Geoffrey, 56311 LORIENT (FR); PAVESE, Florent, 16600 RUELLE SUR TOUVRE (FR)
(74) Mandataire: Lavoix

(57) **Abrégé**

Le dispositif (10) comporte un chariot (12) comportant un outil (34) comprenant deux premiers bras (36) opposés et une première forme (44). Un montant (46) comporte un premier logement (48) comportant des premiers rebords (49) délimitant une première ouverture (50) allongée, et loge une tige de verrouillage (54) comportant à son extrémité supérieure une seconde forme (56) complémentaire de la première forme (44) et à son extrémité inférieure un second outil (58) identique au premier (34). Une structure de support (16) comporte un second logement (66) identique au premier, destiné à recevoir le second outil de verrouillage (58), comportant des seconds rebords (70) délimitant une seconde ouverture allongée. Les ouvertures sont allongées parallèlement à une même direction.

## Description

La présente invention concerne un dispositif de manutention de modules, notamment dans un véhicule ou une installation marine ou sous-marine.

Plus particulièrement, l'invention concerne un dispositif de manutention comprenant un chariot de préhension, et susceptible de saisir un module par le dessus afin de le déplacer.

La manutention de modules met généralement en œuvre des modules empilables.

Lorsque la manutention prend place dans un véhicule mobile, il est nécessaire, pour des raisons de sécurité, qu'aucun module ne soit jamais laissé libre d'entrave, afin d'éviter tout mouvement incontrôlé lors de mouvement brusque du véhicule.

Chaque module doit donc en permanence être verrouillé à un autre élément connecté à une structure du véhicule, par exemple au sol, ou à un autre module lui-même verrouillé au sol, ou au chariot de préhension.

Ainsi, lorsqu'un module doit être soulevé par le chariot, il est nécessaire d'assurer qu'à aucun moment ce module ne se retrouve verrouillé à aucun autre élément. Par exemple, on peut prévoir de ne déverrouiller le module du sol ou d'un autre module que lorsqu'il est avéré que le module est verrouillé au chariot.

L'invention a notamment pour but de répondre à cette problématique, en proposant un dispositif de manutention sécurisé.

A cet effet, l'invention a notamment pour objet un dispositif de manutention de modules, comportant au moins un chariot de préhension, au moins un montant de module, et au moins une structure de support, caractérisé en ce que :
- le chariot de préhension comporte au moins un organe de verrouillage mobile en rotation autour d'un axe vertical entre une position angulaire de verrouillage et une position angulaire de déverrouillage, l'organe de verrouillage comportant à son extrémité inférieure un outil de verrouillage comprenant deux premiers bras radiaux opposés et une première forme d'engagement ;
- le montant comporte un premier logement destiné à recevoir le premier outil de verrouillage, comportant des premiers rebords délimitant une première ouverture supérieure allongée permettant le passage du premier outil de verrouillage uniquement lorsque les premiers bras radiaux sont orientés dans l'alignement d'une longueur de la première ouverture supérieure, les premiers bras radiaux étant en regard des premiers rebords dans la position de verrouillage, et dans l'alignement de la longueur de la première ouverture supérieure dans la position angulaire de déverrouillage ;
- le montant loge une tige de verrouillage, comportant à son extrémité supérieure une seconde forme d'engagement complémentaire de la première forme d'engagement et coopérant avec la première forme d'engagement lorsque le premier outil de verrouillage est logé dans le premier logement, et à son extrémité inférieure un second outil de verrouillage similaire, de préférence identique, au premier outil de verrouillage, comprenant deux seconds bras radiaux,
- la structure de support comporte un second logement similaire, de préférence identique, au premier logement de verrouillage, destiné à recevoir le second outil de verrouillage, comportant des seconds rebords délimitant une seconde ouverture supérieure allongée permettant le passage du second outil de verrouillage uniquement lorsque les seconds bras radiaux sont orientés dans l'alignement d'une longueur de la seconde ouverture supérieure, le second outil de verrouillage étant mobile en rotation entre position angulaire de verrouillage, dans laquelle les seconds bras radiaux sont en regard des seconds rebords, et une position angulaire de déverrouillage, dans laquelle les seconds bras radiaux sont dans l'alignement de la longueur de la seconde ouverture supérieure ;
- les première et seconde ouvertures supérieures sont allongées parallèlement à une même direction, de sorte que le second outil de verrouillage est dans sa position de verrouillage lorsque le premier outil de verrouillage dans sa position de déverrouillage est inséré dans le premier logement, si bien que les première et seconde formes d'engagement sont engagées lorsque les premiers bras radiaux s'étendent perpendiculairement aux seconds bras radiaux.

Du fait du décalage à 90° des premier et second outils de verrouillage, on s'assure que le second outil de verrouillage n'est déverrouillé que lorsque le premier outil de verrouillage est verrouillé. On assure ainsi que le module est constamment verrouillé à un autre élément.

Un dispositif de manutention selon l'invention peut comporter en outre l'une ou plusieurs des caractéristiques suivantes, prises seules ou selon toutes combinaisons techniquement envisageables.
- Le dispositif de manutention comporte un portique comprenant au moins un longeron portant l'au moins un chariot de préhension, le portique comprenant des moyens pour déplacer le longeron dans au moins deux directions, verticale et latérale.
- Chaque structure de support est formée par une structure de sol ou par un autre module.
- L'organe de verrouillage est porté par une bride supérieure et une bride inférieure du chariot, et s'étend verticalement entre son extrémité supérieure, au-dessus de la bride supérieure, et son extrémité inférieure, en dessous de la bride inférieure, l'organe de verrouillage comportant, à son extrémité supérieure, un disque de verrouillage non circulaire comportant une butée angulaire, et la bride supérieure comportant un logement de verrouillage conformé pour recevoir le disque de verrouillage uniquement lorsque l'organe de verrouillage est dans la position angulaire de verrouillage, le logement de verrouillage présentant une paroi formant une butée pour la butée angulaire, dans deux sens de rotation, lorsque le disque de verrouillage est reçu dans ce logement de verrouillage.
- Un organe élastique à effet longitudinal est inséré entre le disque de verrouillage t une surface d'appui de la bride supérieure de manière à appliquer une force élastique éloignant le disque de verrouillage de la bride supérieure.
- L'organe de verrouillage comporte également un disque d'extrémité à son extrémité supérieure, au-dessus du disque de verrouillage destiné à former une butée limitant le déplacement de l'organe de verrouillage vers le bas.
- L'organe de verrouillage est connecté à au moins une tringle, de sorte qu'un actionnement de l'au moins une tringle entraine une rotation de l'organe de verrouillage autour de l'axe vertical.
- La première forme d'engagement est un logement d'engagement s'étendant à l'intérieur du premier outil de verrouillage le logement d'engagement présentant une section transversale non circulaire, par exemple carrée, de préférence à coins arrondis, et la seconde forme d'engagement est un pion d'engagement complémentaire.
- Le second outil de verrouillage comporte une autre forme d'engagement identique à la première forme d'engagement.
- Chaque montant comporte un organe élastique à effet angulaire, coopérant avec la tige de verrouillage pour rappeler le second outil de verrouillage vers sa position angulaire de verrouillage.
- La tige de verrouillage comporte une rainure angulaire, s'étendant angulairement sur un quart de tour, et le montant comporte une vis à téton, dont la tête est disposée dans la rainure angulaire, formant une butée pour limiter le pivotement de la tige de verrouillage sur ce quart de tour.

Différents aspects et avantages de l'invention seront mis en lumière dans la description qui va suivre, donnée uniquement à titre d'exemple et faite en se référant aux figures annexées, parmi lesquelles :
[Fig 1] La figure 1 est une vue en perspective d'un dispositif de manutention de modules, selon un exemple de mode de réalisation de l'invention ;
[Fig 2] La figure 2 est une vue en perspective d'un chariot de préhension équipant le dispositif de manutention de la figure 1, portant un module ;
[Fig 3] La figure 3 est une vue en perspective du chariot de préhension de la figure 2 ;
[Fig 4] La figure 4 est une vue du dessus d'un détail du chariot de préhension de la figure 3, montrant un organe de verrouillage vu du dessus ;
[Fig 5] La figure 5 est une vue en section du chariot de préhension de la figure 3, dans un plan de coupe passant par l'organe de verrouillage.
[Fig 6] La figure 6 est une vue de profil d'un montant de module connecté à une structure de support ;
[Fig 7] La figure 7 est une vue en coupe longitudinale du montant de module de la figure 6 ;
[Fig 8] La figure 8 est une vue en perspective d'une tige de connexion équipant le montant de module des figures 6 et 7.

On a représenté, sur la figure 1, un dispositif 10 de manutention de modules selon un exemple de mode de réalisation de l'invention. Le dispositif de manutention 10 est par exemple destiné à équiper un véhicule, notamment un véhicule marin ou sous-marin. En variante, le dispositif de manutention 10 est destiné à équiper une installation marine ou sous-marine.

Le dispositif de manutention 10 comporte un longeron 11 comprenant au moins un chariot de préhension 12, et de préférence une pluralité de chariots de préhension 12 alignés le long de ce longeron 11.

Le dispositif de manutention 10 comporte par ailleurs de préférence un portique (non représenté), mobile en hauteur, pour permettre un déplacement du longeron 11, et donc des chariots de préhension 12. Le portique est également de préférence mobile latéralement, pour permettre un déplacement latéral du longeron 11, et donc des chariots de préhension 12.

Selon un mode de réalisation, le portique comprend en outre un rail (non représenté) sur lequel le longeron 11 est monté mobile, dans le sens de sa longueur. Dans ce cas, me longeron 11, et donc les chariots de préhension 12, sont mobiles longitudinalement le long du rail.

Le dispositif de manutention 10 comporte par ailleurs au moins un module 14 et au moins une structure de support 16, montrés partiellement sur la figure 2.

Les chariots de préhension 12 sont par exemple destinés à porter ensemble un même module 14. Le ou les chariots de préhension 12 permettent de transporter le module 14 d'un point à un autre.

La structure de support 16 est destinée à recevoir le module 14, par exemple avant qu'il soit récupéré par le chariot de préhension 12, ou après qu'il ait été transporté par le chariot de préhension 12. En d'autres termes, le module 14 est connecté à une première structure de support, puis récupéré par le chariot de préhension 12, puis transporté jusqu'à une seconde structure de support, puis connecté à cette seconde structure de support.

Chaque structure de support 16 peut être formée par une structure de sol, ou par un autre module 14 dans le cas où les modules 14 sont empilés les uns sur les autres.

Le chariot de préhension 12, représenté plus en détail sur la figure 3, comporte une arche 18 en U inversé, comportant une partie supérieure 18a sensiblement horizontale et deux parties latérales 18b sensiblement verticales. L'arche 18 surplombe le longeron 11, qui est ainsi logé entre les parties latérales 18b.

Chaque partie latérale 18b s'étend verticalement entre une extrémité supérieure solidarisée à la partie supérieure 18a, et une extrémité inférieure portant un dispositif de verrouillage respectif 20. Les deux dispositifs de verrouillage 20 sont identiques, si bien qu'un seul sera décrit ci-dessous.

Le dispositif de verrouillage 20 comporte un organe de verrouillage 22 sensiblement vertical, par exemple porté par deux brides (supérieure 24a et inférieure 24b) s'étendant horizontalement depuis la partie latérale 18b correspondante. Ainsi, l'organe de verrouillage 22 est relié à chaque bride 24a, 24b par une liaison pivot d'axe vertical. L'organe de verrouillage 22 est donc mobile en rotation autour de cet axe vertical.

L'organe de verrouillage 22 s'étend verticalement entre une extrémité supérieure, au-dessus de la bride supérieure 24a, et une extrémité inférieure, en dessous de la bride inférieure 24b.

L'organe de verrouillage 22 comporte de préférence un disque d'extrémité 25 à son extrémité supérieure. Comme cela sera décrit ultérieurement, l'organe de verrouillage 22 est libre en translation le long de son axe vertical. Le disque d'extrémité 25 forme une butée limitant le déplacement de l'organe de verrouillage 22 vers le bas en venant en butée contre une surface de la bride supérieure 24a.

L'organe de verrouillage 22 comporte également de préférence un disque de verrouillage 26, par exemple en dessous du disque d'extrémité 25. Les disques d'extrémité 25 et de verrouillage 26 sont représentés, en vue de dessus, sur la figure 4, et en vue de profil sur la figure 5.

Le disque de verrouillage 26 n'est pas circulaire, mais comporte une butée angulaire 27. Par exemple, le disque de verrouillage 26 présente une partie à dimension radiale non constante, dont le bord forme la butée angulaire 27 lorsque le disque de verrouillage 26 subit une rotation.

Dans l'exemple décrit, le disque de verrouillage 26 est sensiblement circulaire sur sensiblement trois quarts de sa portée angulaire, et sensiblement carré à coin arrondi sur le dernier quart de sa portée angulaire. Le bord de la partie carrée forme ainsi ladite butée angulaire 27.

La bride supérieure 24a comporte un logement de verrouillage 29 conformé pour recevoir le disque de verrouillage 26 dans une configuration de verrouillage.

Le logement de verrouillage 29 est conformé pour ne recevoir le disque de verrouillage 26 que dans une position angulaire prédéfinie de ce disque de verrouillage 26. A cet effet, le logement 29 présente une paroi 30 formant une butée pour la butée angulaire 27, dans deux sens de rotation, lorsque le disque de verrouillage 26 est reçu dans ce logement de verrouillage 29.

L'organe de verrouillage 22 est mobile verticalement entre deux configurations.

A cet effet, un organe élastique 28 à effet longitudinal est inséré entre le disque de verrouillage 26 et une surface d'appui de la bride supérieure 24a, de manière à appliquer une force élastique éloignant le disque de verrouillage 26 de la bride supérieure 24a. Ainsi, l'organe de verrouillage 22 est rappelé vers le haut par cet organe élastique 28.

L'organe élastique 28 est configuré pour appliquer une force de rappel élastique supérieure au poids de l'organe de verrouillage 22 seul, mais inférieure au poids de l'organe de verrouillage 22 portant le module 14. Ainsi, l'organe élastique 28 rappelle vers le haut l'organe de verrouillage 22 lorsqu'il est libre, mais il est comprimé lorsque l'organe de verrouillage 22 porte le module 14.

Ainsi, dans une première configuration libre, l'organe de verrouillage 22 est disposé vers le haut, de sorte que le disque de verrouillage 26 est au-dessus du logement de verrouillage 29, comme cela est représenté sur la figure 5. Dans ce cas, l'organe de verrouillage 22 peut pivoter autour de son axe vertical sans que le disque de verrouillage 26 n'entrave son pivotement.

Dans une seconde configuration de verrouillage, l'organe de verrouillage 22 est vers le bas, de sorte que le disque de verrouillage 26 est logé dans le logement de verrouillage 29. Dans ce cas, l'organe de verrouillage 22 ne peut plus pivoter, car la butée angulaire 27 du disque de verrouillage 26 vient en butée de la parois 30 du logement de verrouillage 29 en cas de tentative de pivotement.

On notera que le disque de verrouillage 26 ne peut entrer dans le logement de verrouillage 29 que lorsqu'il est aligné avec celui-ci, c'est-à-dire lorsque l'organe de verrouillage 22 a la même position angulaire que dans sa seconde configuration de verrouillage. Dans toute autre position, la butée angulaire 27 se retrouverait au-dessus et en regard de la paroi 30, ce qui empêcherait le déplacement vertical de l'organe de verrouillage 22.

L'organe de verrouillage 22 comporte par ailleurs un corps 31, s'étendant entre les brides 24a, 24b. Le corps 31 est solidaire du disque de verrouillage 26.

Le corps 31 est connecté à au moins une tringle 32, de sorte qu'un actionnement de l'au moins une tringle 32 entraine une rotation de l'organe de verrouillage 22 autour de l'axe vertical de ses liaisons pivot.

L'organe de verrouillage 22 comporte par ailleurs un premier outil de verrouillage 34 à son extrémité inférieure, en dessous de la bride inférieure 24b. Le premier outil de verrouillage 34 est solidaire du corps 31.

Le premier outil de verrouillage 34 comporte deux bras radiaux 36, s'étendant radialement depuis le premier outil de verrouillage 34, radialement l'un à l'opposé de l'autre. Chaque bras radial 36 présente un épaulement supérieur 38, destiné à former une portée pour le module 14, comme cela sera décrit ultérieurement.

Les bras radiaux 36 s'étendent dans une première direction d'expansion, perpendiculaire à l'axe de rotation de l'organe de verrouillage 22. Le premier outil de verrouillage 34, du fait de ces bras radiaux 36, présente une dimension, dans cette première direction d'expansion, supérieure à une dimension dans une seconde direction perpendiculaire à la première direction d'expansion et à l'axe de rotation.

Le premier outil de verrouillage 34 comporte par ailleurs un embout d'extrémité 40, d'étendant dans la direction de l'axe de rotation de l'organe de verrouillage 22, au-delà des bras radiaux 36.

L'embout d'extrémité 40 présente de préférence une extrémité 42 chanfreinée.

Le premier outil de verrouillage 34 comporte enfin une première forme d'engagement 44. Par exemple, la première forme d'engagement est un logement d'engagement 44 s'étendant à l'intérieur du premier outil de verrouillage 34, depuis une embouchure à l'extrémité 42, dans la direction de l'axe de rotation. Le logement d'engagement 44 présente une section transversale non circulaire, par exemple carrée, de préférence à coins arrondis. Cette section non circulaire est destinée à s'engager angulairement avec un pion qui sera décrit ultérieurement.

Le module 14 est représenté, partiellement, plus en détail sur la figure 6. Plus particulièrement, on a représenté, sur la figure 6, un montant 46 du module 14, vu de profil.

Comme représenté sur la figure 2, le module 14 comporte au moins deux montants 46, agencés l'un en regard de l'autre, et destinés à être saisis par le même chariot de préhension, chacun par l'un respectif des dispositifs de verrouillage 20. Ces deux montants 46 sont symétrique, si bien qu'un seul sera décrit ci-dessous. Le module 14 comporte également de préférence d'autres montants non représentés, qui seront saisis par d'autres chariots de préhension 12 représentés sur la figure 1.

Chaque montant 46 s'étend verticalement entre une extrémité supérieure et une extrémité inférieure.

Le montant 46 comporte, à son extrémité supérieure, un premier logement 48 destiné à recevoir le premier outil de verrouillage 34.

Le premier logement 48 comporte des rebords 49 délimitant une ouverture supérieure 50 allongée, de préférence à bords inclinés en convergeant vers l'ouverture, pour faciliter la réception du premier outil de verrouillage 34. L'ouverture supérieure 50 présente une largeur inférieure à l'étendue des bras radiaux 36 dans la première direction, et légèrement supérieure à la largueur du premier outil de verrouillage 34 dans sa seconde direction. Ainsi, l'ouverture 50 ne permet le passage du premier outil de verrouillage 34 que lorsque les bras radiaux 36 sont orientés dans l'alignement de la longueur de l'ouverture supérieure 50.

Les rebords 49 comportent également, du côté de l'intérieur du premier logement 48, des épaulements supérieurs 52, destinés à coopérer avec les portées 38 des bras radiaux 36 du premier outil de verrouillage 34.

Ainsi, le premier outil de verrouillage 34 est inséré dans le logement en alignant les bras radiaux 36 dans la longueur de l'ouverture 50, puis il est pivoté d'un quart de tour pour amener les portées 38 des bras radiaux en regard des épaulements supérieurs 52, empêchant ainsi le retrait vertical du premier outil de verrouillage 34. On appellera « position verrouillée » la position angulaire dans laquelle les bras radiaux 36 sont en regard des rebords 49, et « position déverrouillée » la position angulaire dans laquelle les bras radiaux 36 sont alignés avec la longueur de l'ouverture 50.

Il est à noter que les contours du disque de verrouillage 26 sont alignés avec les bords 30 du logement 29 dans la position de verrouillage, de sorte que le disque de verrouillage 26 peut être inséré verticalement dans le logement 29 lorsque le premier outil de verrouillage 34 est en position de verrouillage.

Le montant 46 loge une tige de verrouillage 54, s'étendant verticalement entre les extrémités supérieure et inférieure de ce montant 46. La tige de verrouillage 54 est représentée plus en détail sur les figures 7 et 8.

La tige de verrouillage 54 est mobile en rotation le long d'un axe longitudinal vertical.

La tige de verrouillage 54 comporte, à son extrémité supérieure, une seconde forme d'engagement 56 complémentaire de la première forme d'engagement 44, de sorte que l'organe de verrouillage 22 et la tige de verrouillage 54 sont solidarisées en rotation autour de l'axe vertical lorsque les première 44 et seconde 56 formes d'engagement sont engagées l'une avec l'autre. Par exemple, la seconde forme d'engagement 56 est un pion d'engagement 56 à section non circulaire, complémentaire du logement d'engagement 44 du premier outil de verrouillage 34. Par exemple, le pion d'engagement 56 présente une section carrée à coins arrondis. L'extrémité du pion d'engagement 56 est de préférence sensiblement tronconique pour faciliter son insertion dans le logement d'engagement 44.

Le premier logement 48 comporte une cavité centrale 57 dimensionnée pour recevoir l'embout 40 lorsque le premier outil de verrouillage 34 est inséré dans ce premier logement 48. Le pion d'engagement 56 s'étend coaxialement dans la cavité centrale 57. Ainsi, lorsque le premier outil de verrouillage 34 est inséré dans le premier logement 48, le pion d'engagement 56 est inséré dans le logement d'engagement 44.

Du fait des sections non circulaires du logement d'engagement 44 et du pion d'engagement 56, le premier outil de verrouillage 34 est relié en rotation avec la tige de verrouillage 54 lorsque le pion d'engagement 56 est inséré dans le logement d'engagement 44.

Ainsi, lorsque le premier outil de verrouillage 34 est pivoté d'un quart de tour pour se verrouiller dans le premier logement 48, alors la tige de verrouillage 54 est également pivotée d'un quart de tour.

La tige de verrouillage 54 comporte, à son extrémité inférieure, un second outil de verrouillage 58. Ce second outil de verrouillage 58 est similaire, de préférence identique, au premier outil de verrouillage 34, et présente les mêmes dimensions.

Ainsi, le second outil de verrouillage 58 comporte également des seconds bras radiaux 60, un second embout 62, et une autre forme d'engagement, notamment un second logement d'engagement 64. Tous ces éléments sont identiques à ceux du premier outil de verrouillage 34.

Avantageusement, le montant 46 comporte un organe élastique 72 à effet angulaire, coopérant avec la tige de verrouillage 54 pour la rappeler vers une position angulaire de verrouillage.

Par ailleurs, avantageusement, la tige de verrouillage 54 comporte une rainure angulaire 74, s'étendant angulairement sur un quart de tour, et le montant 46 comporte une vis à téton 76, dont la tête est disposée dans la rainure angulaire 74, formant une butée pour limiter le pivotement de la tige de verrouillage 54 sur ce quart de tour.

Comme cela est représenté sur les figures 2 et 6, la structure de support 16 comporte un second logement 66 similaire, de préférence identique, au premier logement 48, destiné à recevoir le second outil de verrouillage 58 de la même façon que le premier logement 48 reçoit le premier outil de verrouillage 34. Le second logement 66 comporte notamment également une cavité centrale 68 pour recevoir le second embout 62, et des seconds rebords 70 délimitant une ouverture de passage allongée et propres à coopérer avec les seconds bras radiaux 60.

On appellera « position verrouillée » la position angulaire dans laquelle les seconds bras radiaux 60 sont en regard des seconds rebords 70, et « position déverrouillée » la position angulaire dans laquelle les seconds bras radiaux 60 sont alignés avec la longueur de l'ouverture du second logement 66.

Dans l'exemple décrit, la seconde structure de support 16 est un sol. En variante, la seconde structure de support 16 pourrait être un autre module, auquel cas le second logement serait formé par le premier logement de cet autre module. Cet autre module serait alors relié au sol, ou encore à un autre module dans le cas de plusieurs modules empilés.

Il est à noter que les ouvertures des premiers 48 et seconds 66 logements sont allongées dans des directions parallèles entre elles.

Le fonctionnement du dispositif de manutention 10 va maintenant être décrit.

On considérera tout d'abord le module 14 verrouillé sur la structure de support 16, comme cela est représenté sur la figure 6.

Le second outil de verrouillage 58 est logé dans le second logement 66, dans la position de verrouillage, c'est-à-dire orienté de sorte que les seconds bras latéraux 60 sont disposés en regard des seconds rebords 70. La tige de verrouillage 54 est maintenue angulairement dans cette position de verrouillage par l'organe élastique angulaire 72. Dans cette position, le module 14 est verrouillé sur la structure de support 16.

Afin de déplacer le module 14, chaque chariot de préhension 12 est amené au-dessus du montant 46 correspondant, au moyen du portique approprié, qui permet le déplacement de chaque chariot de préhension 12 dans au moins deux directions, verticale et latérale.

Le chariot de préhension 12 est disposé de sorte que chaque premier outil de verrouillage 34 soit au-dessus de l'ouverture 50 du premier logement 48, dans l'alignement de la longueur de cette ouverture 50.

Grâce à l'organe élastique 28, le disque de verrouillage 26 est maintenu au-dessus du logement de verrouillage 29, si bien que l'organe de verrouillage 22, et donc le premier outil de verrouillage 34, peuvent pivoter librement. En actionnant les tringles 32, le premier outil de verrouillage 34 est pivoté pour disposer les premiers bras latéraux 36 dans l'alignement de la longueur de l'ouverture 50.

Ainsi, en abaissant le chariot de préhension 12, chaque premier outil de verrouillage 34 est inséré dans le premier logement 48 correspondant, à travers l'ouverture 50 correspondante. Ce faisant, le premier outil de verrouillage 34 vient s'engager avec la tige de verrouillage 54, le pion d'engagement 56 étant inséré dans le logement d'engagement 44.

A ce stade, le second outil de verrouillage 58 est en position verrouillée (puisque le module 14 est verrouillé sur la structure de support 16), et le premier outil de verrouillage 34 est en position déverrouillée (puisqu'il vient d'être inséré à travers l'ouverture 50).

Il en résulte que, lorsque le premier outil de verrouillage 34 est engagé avec la tige de verrouillage 54, alors les premier 34 et second 58 outils de verrouillage sont décalés angulairement d'un quart de tour l'un par rapport à l'autre. En d'autres termes, les première 44 et seconde 56 formes d'engagement sont engagées lorsque le premier 34 outil de verrouillages a ses premiers bras radiaux 36 s'étendant perpendiculairement aux seconds bras radiaux 60 du second outil de verrouillage 58.

Par la suite, le premier outil de verrouillage 34 est pivoté d'un quart de cercle, par l'actionnement des tringles 32. Ce pivotement est autorisé car le disque de verrouillage 26 est au-dessus du logement 29, et ce pivotement est limité par la rainure 74 de la tige de verrouillage 54.

Ce pivotement a pour effet de placer les bras latéraux 36 en regard des rebords 49, verrouillant ainsi le chariot 12 avec le module 14. En outre, du fait de la liaison entre le premier outil de verrouillage 34 et la tige de verrouillage 54, le second outil de verrouillage 58 est également pivoté, l'amenant dans sa position de déverrouillage.

Il apparait clairement que, du fait du décalage d'un quart de cercle entre les premier 34 et second 58 outils de verrouillage, lorsque l'un d'entre eux est en position de verrouillage, l'autre est en position de déverrouillage, et vice versa. Il en résulte que le module 14 est constamment verrouillé à un autre élément, soit à la structure de support 16, soit au chariot 12.

Le second outil de verrouillage 58 étant dans sa position de déverrouillage, le module 14 peut être soulevé dans la direction verticale, ce qui a pour effet d'extraire le second outil de verrouillage 58 depuis le second logement 66.

Le poids du module 14 applique un effort vers le bas sur le premier outil de verrouillage 34, ce qui a pour effet de comprimer l'organe élastique 28. Le disque de verrouillage 28 est alors inséré verticalement dans le logement de verrouillage 29. Ceci est possible car le disque de verrouillage 28 est en regard du logement de verrouillage 29 lorsque l'organe de verrouillage 22 est dans la position de verrouillage.

Du fait de la butée angulaire 27 et des parois 30 du logement de verrouillage 29, le pivotement de l'organe de verrouillage 22 n'est alors plus possible tant que le module 14 est supporté par le chariot de préhension 12.

Le module 14 peut ainsi être transporté en toute sécurité jusqu'à son prochain emplacement.

Là-bas, le second outil de verrouillage 58 est disposé au-dessus de l'ouverture du second logement 66 de la structure de support devant accueillir le module 14.

Le module 14 est alors abaissé dans la direction verticale, jusqu'à venir reposer sur la structure de support correspondante.

Le poids du module 14 n'étant plus supporté par le chariot 12, l'organe élastique 28 n'est plus comprimé, si bien que le disque de verrouillage 26 est entrainé vers le haut, en dehors du logement 29, permettant à nouveau le pivotement du premier outil de verrouillage 34.

Le premier outil de verrouillage 34 est alors pivoté, par actionnement des tringles 32, pour passer dans sa position de déverrouillage. Dans le même mouvement, le second outil 58 passe dans sa position de verrouillage, du fait de leur connexion décalée d'un quart de cercle.

Le module 14 se retrouve donc verrouillé à la structure de support 16 lorsqu'il est déverrouillé du chariot 12.

Le chariot 12 est ensuite relevé verticalement, ce qui a pour effet d'extraire le premier outil de verrouillage 34 du premier logement 48, et de désolidariser ce premier outil de verrouillage 34 d'avec la tige de verrouillage 54.

Le chariot 12 peut ensuite être déplacé vers un autre module pour répéter l'opération.

Il est à noter que les chariots 12 sont de préférence commandés simultanément, les premiers outils de verrouillage 34 de tous les chariots 12 du même longeron 11 étant actionnés par les mêmes tringles 32, comme cela est représenté sur la figure 1.

On notera que l'invention n'est pas limitée au mode de réalisation précédemment décrit, et pourrait comporter diverses variantes.

Par exemple, le logement d'engagement pourrait être porté par la tige de verrouillage 56, auquel cas le pion d'engagement serait porté par le premier outil de verrouillage 34.

## Revendications

1. Dispositif (10) de manutention de modules (14), comportant au moins un chariot de préhension (12), au moins un montant (46) de module, et au moins une structure de support (16), **caractérisé en ce que** :
- le chariot de préhension (12) comporte au moins un organe de verrouillage (22) mobile en rotation autour d'un axe vertical entre une position angulaire de verrouillage et une position angulaire de déverrouillage, l'organe de verrouillage (22) comportant à son extrémité inférieure un outil de verrouillage (34) comprenant deux premiers bras radiaux (36) opposés et une première forme d'engagement (44) ;
- le montant (46) comporte un premier logement (48) destiné à recevoir le premier outil de verrouillage (34), comportant des premiers rebords (49) délimitant une première ouverture supérieure (50) allongée permettant le passage du premier outil de verrouillage (34) uniquement lorsque les premiers bras radiaux (36) sont orientés dans l'alignement d'une longueur de la première ouverture supérieure (50), les premiers bras radiaux (36) étant en regard des premiers rebords (49) dans la position de verrouillage, et dans l'alignement de la longueur de la première ouverture supérieure (50) dans la position angulaire de déverrouillage ;
- le montant (46) loge une tige de verrouillage (54), comportant à son extrémité supérieure une seconde forme d'engagement (56) complémentaire de la première forme d'engagement (44) et coopérant avec la première forme d'engagement (44) lorsque le premier outil de verrouillage (34) est logé dans le premier logement (48), et à son extrémité inférieure un second outil de verrouillage (58) similaire, de préférence identique, au premier outil de verrouillage (34), comprenant deux seconds bras radiaux (60),
- la structure de support (16) comporte un second logement (66) similaire, de préférence identique, au premier logement de verrouillage (48), destiné à recevoir le second outil de verrouillage (58), comportant des seconds rebords (70) délimitant une seconde ouverture supérieure allongée permettant le passage du second outil de verrouillage (58) uniquement lorsque les seconds bras radiaux (60) sont orientés dans l'alignement d'une longueur de la seconde ouverture supérieure, le second outil de verrouillage (58) étant mobile en rotation entre position angulaire de verrouillage, dans laquelle les seconds bras radiaux (60) sont en regard des seconds rebords (70), et une position angulaire de déverrouillage, dans laquelle les seconds bras radiaux (60) sont dans l'alignement de la longueur de la seconde ouverture supérieure ;
- les première (50) et seconde ouvertures supérieures sont allongées parallèlement à une même direction, de sorte que le second outil de verrouillage (58) est dans sa position de verrouillage lorsque le premier outil de verrouillage (34) dans sa position de déverrouillage est inséré dans le premier logement (48), si bien que les première (44) et seconde (56) formes d'engagement sont engagées lorsque les premiers bras radiaux (36) s'étendent perpendiculairement aux seconds bras radiaux (60).

2. Dispositif de manutention selon la revendication 1, comportant un portique comprenant au moins un longeron (11) portant l'au moins un chariot de préhension (12), le portique comprenant des moyens pour déplacer le longeron (11) dans au moins deux directions, verticale et latérale.

3. Dispositif de manutention selon la revendication 1 ou 2, dans lequel chaque structure de support (16) est formée par une structure de sol ou par un autre module.

4. Dispositif de manutention selon l'une quelconque des revendications précédentes, dans lequel l'organe de verrouillage (22) est porté par une bride supérieure (24a) et une bride inférieure (24b) du chariot, et s'étend verticalement entre son extrémité supérieure, au-dessus de la bride supérieure (24a), et son extrémité inférieure, en dessous de la bride inférieure (24b), l'organe de verrouillage (22) comportant, à son extrémité supérieure, un disque de verrouillage (26) non circulaire comportant une butée angulaire (27), et la bride supérieure (24a) comportant un logement de verrouillage (29) conformé pour recevoir le disque de verrouillage (26) uniquement lorsque l'organe de verrouillage (22) est dans la position angulaire de verrouillage, le logement de verrouillage (29) présentant une paroi (30) formant une butée pour la butée angulaire (27), dans deux sens de rotation, lorsque le disque de verrouillage (26) est reçu dans ce logement de verrouillage (29).

5. Dispositif de manutention (10) selon la revendication 4, dans lequel un organe élastique (28) à effet longitudinal est inséré entre le disque de verrouillage (26) et une surface d'appui de la bride supérieure (24a), de manière à appliquer une force élastique éloignant le disque de verrouillage (26) de la bride supérieure (24a).

6. Dispositif de manutention (10) selon la revendication 4 ou 5, dans lequel l'organe de verrouillage (22) comporte également un disque d'extrémité (25) à son extrémité supérieure, au-dessus du disque de verrouillage (26), destiné à former une butée limitant le déplacement de l'organe de verrouillage (22) vers le bas.

7. Dispositif de manutention (10) selon l'une quelconque des revendications précédentes, dans lequel l'organe de verrouillage (22) est connecté à au moins une tringle (32), de sorte qu'un actionnement de l'au moins une tringle (32) entraine une rotation de l'organe de verrouillage (22) autour de l'axe vertical.

8. Dispositif de manutention (10) selon l'une quelconque des revendications précédentes, dans lequel la première forme d'engagement est un logement d'engagement (44) s'étendant à l'intérieur du premier outil de verrouillage (34), le logement d'engagement (44) présentant une section transversale non circulaire, par exemple carrée, de préférence à coins arrondis, et la seconde forme d'engagement (56) est un pion d'engagement complémentaire.

9. Dispositif de manutention (10) selon l'une quelconque des revendications précédentes, dans lequel le second outil de verrouillage (58) comporte une autre forme d'engagement (64) identique à la première forme d'engagement (44).

10. Dispositif de manutention (10) selon l'une quelconque des revendications précédentes, dans lequel chaque montant (46) comporte un organe élastique (72) à effet angulaire, coopérant avec la tige de verrouillage (54) pour rappeler le second outil de verrouillage (58) vers sa position angulaire de verrouillage.

11. Dispositif de manutention (10) selon l'une quelconque des revendications précédentes, dans lequel la tige de verrouillage (54) comporte une rainure angulaire (74), s'étendant angulairement sur un quart de tour, et le montant (46) comporte une vis à téton (76), dont la tête est disposée dans la rainure angulaire (74), formant une butée pour limiter le pivotement de la tige de verrouillage (54) sur ce quart de tour.
